# EUROPÄISCHE PATENTSCHRIFT

(11) **EP 0 548 879 B1**
(45) Veröffentlichungstag und Bekanntmachung des Hinweises auf die Patenterteilung: **19.03.1997**
(21) Anmeldenummer: 92121700.6
(22) Anmeldetag: 21.12.1992
(51) Int. Cl.: B65D 5/64, B65D 5/00

(54) **Faltbehälter**
Folded container
Boîte pliante

(30) Priorität: 20.12.1991 DE 9115842 U; 05.05.1992 DE 9206059 U
(43) Veröffentlichungstag der Anmeldung: 30.06.1993
(73) Patentinhaber: Koch, Herbert, D-42117 Wuppertal (DE)
(72) Erfinder: Koch, Herbert, D-42117 Wuppertal (DE)
(74) Vertreter: Zapf, Christoph, Dipl.-Ing.

(56) Entgegenhaltungen:
- WO-A-85/03687
- DE-A- 2 554 034
- DE-A- 3 216 718
- FR-A- 2 627 165
- NL-A- 6 814 404
- US-A- 2 129 462
- US-A- 3 744 707
- US-A- 4 187 977
- US-A- 4 960 238
- US-A- 5 060 851

## Beschreibung

Die vorliegende Erfindung betrifft einen Behälter zur Aufnahme von Waren, beispielsweise für Lebensmittel wie Pizza oder dergleichen, gemäß dem Oberbegriff des Anspruchs 1.

Es sind Behälter bekannt, die zum Transport von Lebensmitteln, insbesondere heißen Speisen, schalenförmig aus Aluminium ausgebildet sind. Aufgrund einer zum Boden schrägen, nach außen divergierenden Anordnung der Randwandungen sind mehrere solcher Behälter im leeren Zustand sehr raumsparend stapelbar, indem sie ineinandergesetzt werden können. Dieser bekannte Behälter wird mit einem separaten Deckel verschlossen, der aus einem ebenen Zuschnitt besteht und auf einen Auflagerand des schalenartigen Behälters aufgelegt und dann durch Umbördeln eines sich über den Auflagerand nach oben erstreckenden Randsteges fixiert wird. Hierdurch ist insbesondere bei heißen Speisen das Verschließen des Behälters umständlich und unkomfortabel. Zudem ist bei diesem bekannten Behälter im geschlossenen Zustand eine praktisch ebene obere Fläche gebildet, so daß mehrere geschlossene Behälter zwar aufeinander gestapelt werden können, dabei aber stets die Gefahr besteht, daß die Behälter seitlich verrutschen und so herunterfallen. Dieser Nachteil tritt insbesondere dann auf, wenn mehrere Behälter aufeinanderstehend getragen werden sollen.

Es sind weiterhin - siehe beispielsweise die US-A-5 014 853 - sogenannte Pizza-Kartons bekannt, die üblicherweise als ebene Zuschnitte aus Pappe oder Karton gehandelt werden und daher nachteiligerweise erst vom Anwender in einen gebrauchsfertigen, zur Aufnahme des jeweiligen Inhaltes bereiten Zustand "aufgefaltet" werden müssen. Dies ist umständlich und zeitaufwendig. Zudem können derartige Behälter im gebrauchsfertigen, d.h. aufnahmebereiten Zustand auch nur noch äußerst schlecht gelagert werden, da sie nur aufeinandergestellt werden können und daher gegenüber den ursprünglichen Zuschnitten wesentlich mehr Lagerraum benötigen. Zudem sind die Stapel dann äußerst labil und unterliegen damit der ständigen Gefahr, umzukippen. Bei diesem Lebensmittel-Transportbehälter ist das Deckelteil umklappbar mit dem Unterteil verbunden, so daß zum Verschließen lediglich das Deckelteil auf oder in das Unterteil umgeklappt wird. Allerdings ist dann im geschlossenen Zustand eine absolut ebene obere Fläche vorhanden, so daß auch hier mehrere aufeinandergestellte geschlossene Behälter gegeneinander verrutschen können.

Aus der US-A-4 801 077 ist ein Lebensmittelbehälter bekannt, der ebenfalls aus einem Unterteil und einem Deckelteil besteht, wobei aber das Unterteil Seitenwandungen aufweist, die sich rechtwinklig zum Boden nach oben erstrecken, so daß mehrere Unterteile im gebrauchsfertigen Zustand nicht sicher und platzsparend ineinander gestapelt werden können. Lediglich das Oberteil besitzt ausgehend von einer Deckelwandung schräg nach außen divergierende Wandungen. Das Oberteil greift dabei mit den Wandungen kraftschlüssig in das Unterteil ein. Somit sind auch hier im geschlossenen Zustand unten und oben völlig ebene Oberflächen vorhanden, wodurch bei mehreren gestapelten, geschlossenen Behältern diese leicht gegeneinander verrutschen können.

Aus der EP-A-0 369 948 ist ein weiterer, insbesondere für Lebensmittel vorgesehener Behälter bekannt, bei dem ein sehr flaches, nur schmale bzw. niedrige Randstreifen aufweisendes Unterteil und ein haubenartiges Oberteil über in Schlitze eingreifende Laschen miteinander verbindbar sind. Auch hier tritt wiederum der Nachteil der Verrutschgefahr mehrerer geschlossener und gestapelter Behälter auf.

Das zur Bildung des Oberbegriffs des Anspruchs 1 herangezogene Dokument DE-A-25 54 034 beschreibt einen "Behälter", bei dem einerseits eine "Konizität" und eine daraus resultierende platzsparende Stapelbarkeit im leeren Zustand und andererseits eine zur Bildung von Randstegen als "Stapel-Abrutschsicherung" (im gefüllten Zustand) nach unten versetzte Deckelwandung verwirklicht sind. Ferner stützt sich das Deckelteil über in das Unterteil eingreifende Randstege am Boden des Unterteils ab, allerdings zum Teil nur mittelbar über schmale Klappen. Hierdurch wird eine gute Stabilität erreicht, so daß mehrere gefüllte Behälter gestapelt werden können. Nun ist bei diesem bekannten Behälter aber vorgesehen, daß der einteilig und gelenkig mit dem Unterteil verbundene Deckel im Seitenkantenbereich einer Vorderklappe zwei Schultern aufweist, die mit entsprechenden Schultern im Unterteil "zusammenwirken" sollen, wenn der Deckel geschlossen ist. Vermutlich soll hierdurch eine Arretierung des Deckels gegen Öffnen erreicht werden, was aber allenfalls in Kombination mit der hier gegenüberliegend vorgesehenen, klappbaren Verbindung von Unter- und Deckelteil ausreichend sein dürfte. Außerdem ist diese Lösung nur für Faltzuschnitte geeignet, bei denen im Unterteil nach innen umgeklappte Laschen vorhanden sind.

Der vorliegenden Erfindung liegt daher die Aufgabe zugrunde, einen Behälter der gattungsgemäßen Art zu schaffen, der unter Aufrechterhalttung einer guten und platzsparenden bzw. gegen Verrutschen sicheren Stapelbarkeit im leeren sowie gefüllten Zustand eine besonders gute und komfortable Handhabung und bei konstruktiv einfacher Ausgestaltung auch eine gute Arretierung des Deckelteils in der Verschlußlage gewährleistet.

Erfindungsgemäß wird dies durch die kennzeichnenden Merkmale des Anspruchs 1 erreicht. Vorteilhafte Weiterbildungen der Erfindung sowie bevorzugte Ausführungsformen sind Gegenstand der Unteransprüche.

Vorteilhafterweise erfolgt somit beim Verschließen des Behälters d.h. beim Einsetzen des Deckelteils in das Unterteil hinein, ein "automatisches" Arretieren, indem die Einsteckansätze in die zugehörigen Schlitzöffnungen einrasten, was durch die schräge Anordnung ("Konizität") der Wandungen des Unterteils begünstigt wird, da hierdurch praktisch Einführschrägen gebildet sind.

Im Zusammenhang mit der erfindungsgemäßen Ausgestaltung werden auch weitere Vorteile erreicht bzw. beibehalten. So wird durch die Anordnung der Deckelwandung und durch die sich daraus ergebenden, über die Deckelwandung hinausragenden Randstege vorteilhafterweise ein seitliches Abrutschen eines weiteren, auf die Deckelwandung gestellten Behälters sicher vermieden, so daß eine sichere, verrutschfreie Stapelbarkeit mehrerer geschlossener Behälter gewährleistet ist.

Weitere Vorteile und spezielle Merkmale der Erfindung sind in der folgenden Figurenbeschreibung noch näher erläutert.

Anhand von mehreren, in der Zeichnung dargestellten, bevorzugten Ausführungsbeispielen soll im folgenden die Erfindung näher erläutert werden. Der Behälter gemäß dem unabhängigen Anspruch 1 wird in den Fig. 9 und 10 dargestellt. Die anderen Figuren stellen Behälter dar, die mögliche zusätzliche Merkmale aufweisen, ohne aber alle Merkmale der Erfindung zu zeigen. Es zeigen:
- Fig. 1: eine Perspektivansicht eines Unterteils einer ersten Ausführungsform eines Behälters,
- Fig. 2: eine Draufsicht eines ebenen Materialzuschnittes für das Unterteil nach Fig. 1,
- Fig. 3: eine Perspektivansicht eines zu der ersten Ausführungsform eines Behälters, d.h. zum Unterteil nach Fig. 1, passenden Deckelteils,
- Fig. 4: eine Draufsicht eines ebenen Materialzuschnittes für das Deckelteil nach Fig. 3,
- Fig. 5: eine Perspektivansicht der ersten Ausführungsform eines Behälters (Unterteil nach Fig. 1, Deckelteil nach Fig. 3) während des Schließens,
- Fig. 6: einen mittigen Querschnitt des geschlossenen Behälters längs der Linie VI-VI in Fig. 5,
- Fig. 7 und 8: Perspektivansichten eines Deckelteils (Fig. 7) und eines Unterteils (Fig. 8) einer zweiten Ausführungsform eines Behälters,
- Fig. 9 und 10: Perspektivansichten des Deckelteils (Fig. 9) und des Unterteils (Fig. 10) einer erfindungsgemäßen Ausführungsform des Behälters,
- Fig. 11: eine Perspektivansicht einer weiteren Ausführungsform eines Behälters in seinem geschlossenen Zustand,
- Fig. 12: eine Perspektivansicht des Unterteils der Ausführungsform nach Fig. 11,
- Fig. 13: eine Draufsicht eines ebenen Materialzuschnittes für das Unterteil nach Fig. 12,
- Fig. 14: eine Perspektivansicht des Deckelteils der Ausführung nach Fig. 11,
- Fig. 15: eine Draufsicht eines ebenen Materialzuschnittes für das Deckelteil nach Fig. 14,
- Fig. 16: eine Perspektivansicht einer weiteren Ausführungsform eines Behälters in Explosionsdarstellung von Unterteil und Deckelteil,
- Fig. 17: einen Teil des geschlossenen Behälters im Schnitt in der Schnittebene XVII-XVII gemäß Fig. 16 und
- Fig. 18: einen Schnitt durch einen Teil des geschlossenen Behälters in der Schnittebene XVIII-XVIII gemäß Fig. 16.

In den verschiedenen Figuren der Zeichnung sind gleiche bzw. sich entsprechende, gleichwirkende Teile stets mit den gleichen Bezugsziffern bezeichnet, weshalb sie auch in der Regel jeweils nur einmal beschrieben werden. Somit gilt jede eventuell nur einmal vorkommende Beschreibung eines Teils analog auch bezüglich der anderen Zeichnungsfiguren, in denen dieses Teil mit dem entsprechenden Bezugszeichen ebenfalls zu erkennen ist.

Ein erfindungsgemäßer Behälter 1 besteht in allen Ausführungen aus einem im wesentlichen schalenartigen Unterteil 2 zur Aufnahme von Lebensmitteln oder beliebigen anderen Gegenständen (Waren) und einem zum Verschließen des Unterteils 2 dienenden Deckelteil 4. Das Unterteil 2 besteht aus einem zumindest annähernd ebenen Boden 6 sowie aus Randwandungen 8, die einen nach oben offenen Aufnahmeraum 9 des Unterteils 2 umfänglich zu allen Seiten begrenzen. Ferner erstrecken sich die Randwandungen 8 ausgehend vom Rand des Bodens 6 von diesem weg nach oben, und zumindest einige der Randwandungen, vorzugsweise aber alle Randwandungen 8, erstrecken sich auch in einem stumpfen Winkel divergierend schräg nach außen. Dies bedeutet, daß vorzugsweise jede Randwandung 8 mit dem Boden 6 einen stumpfen Winkel α einschließt, der zwischen 90° und 180°, vorzugsweise im Bereich von etwa 50° bis 80°, liegt. Hierdurch ist das Unterteil 2 im leeren Zustand vorteilhafterweise sehr raumsparend sowie mit geringer Kippgefahr stapelbar, indem jeweils ein Unterteil 2 in ein weiteres Unterteil 2 eingesetzt wird.

Das Deckelteil 4 besteht in der Hauptsache aus einer zumindest annähernd ebenen Deckelwandung 10, die in einer das Unterteil 2 verschließenden Verschlußlage den Aufnahmeraum 9 des Unterteils 2 im wesentlichen von oben abdeckt.

In den dargestellten, bevorzugten Ausführungsbeispielen der Erfindung ist das Unterteil 2 bzw. dessen Boden 6 rechteckig, in einigen Fälle insbesondere quadratisch, ausgebildet und besitzt folglich vier Randwandungen 8, die in den Eckbereichen des Unterteils 2 paarweise miteinander verbunden bzw. verbindbar sind. Folglich besitzt das Unterteil 2 die Raumform eines umgegekehrten Pyramidenstumpfes, wodurch - wie bereits erwähnt - die Stapelbarkeit gewährleistet ist. Diese Form des Unterteils 2 könnte auch mit "quasi-konisch erweitert" umschrieben werden. Aufgrund der als bevorzugt beschriebenen Form des Unterteils 2 besitzt auch das Deckelteil 4 bzw. dessen Deckelwandung 10 in der Hauptsache eine rechteckige oder quadratische Form. Die Erfindung ist auf die rechteckige bzw. quadratische Form von Unterteil 2 und Deckelteil 4 jedoch keineswegs beschränkt, vielmehr wären durchaus auch andere geometrische Formen, wie kreisförmig, oval, polygonal oder dergleichen, möglich.

Die Randwandungen 8 begrenzen mit ihren oberen Rändern bzw. Oberkanten 12 eine Behälteröffnung (nicht bezeichnet), die in einer Ebene 14 liegt, die folglich von den Oberkanten 12 der Randwandungen 8 festgelegt ist (siehe hierzu insbesondere die Querschnitte in den Fig. 6, 17 und 18). Hierbei ist nun erfindungsgemäß vorgesehen, daß in der Verschlußlage des Deckelteils 4 die Deckelwandung 10 in einer Ebene 16 liegt, die im Bereich zwischen der von den Oberkanten 12 der Randwandungen 8 definierten Ebene 14 und dem Boden 6 angeordnet ist. Dies bedeutet, daß die Deckelwandung 10 bzw. die Ebene 16 unterhalb der Ebene 14 und somit etwas in das Unterteil 2 hinein versenkt angeordnet ist. Damit liegt die Deckelwandung 10 praktisch bereits innerhalb des Aufnahmeraumes 9 des Unterteils 2. Um hierbei - insbesondere bei flachen, d.h. eine geringere Höhe aufweisenden und daher z.B. zur Aufnahme von Pizza oder dergleichen geeigneten Behältern - den Aufnahmeraum 9 nicht unnötig zu verkleinern, liegt die Ebene 16 vorzugsweise nur geringfügig unterhalb der Ebene 14 der Oberkanten 12, d.h. gerade so weit unterhalb, daß zumindest ein Teil der Randwandungen 8 bereichsweise über die Deckelwandung 10 hinaus nach oben ragende Randstege 18 mit einer solchen Höhe bilden, daß ein auf den geschlossenen Behälter 1 aufgestelltes Unterteil 2 eines weiteren Behälters 1 gegen seitliches Verrutschen fixiert wird. In der Praxis reicht hierfür eine Höhe der Randstege 18 im Bereich von 3 bis 10 mm aus; vorzugsweise beträgt die Höhe 5 bis 8 mm. Bei höheren Behältern (vgl. Fig. 16 bis 18) kann die Deckelwandung 10 jedoch durchaus "tiefer" unterhalb der Ebene 14 liegen, beispielsweise im Bereich von 20 bis 40 mm, insbesondere etwa 30 mm. Durch diese zweckmäßige Ausgestaltung können vorteilhafterweise mehrere geschlossene Behälter 1 aufeinander gestapelt werden, wobei eine hohe Sicherheit gegen seitliches Verrutschen der Behälter relativ zueinander gewährleistet ist. Die Randstege 18 können zumindest in den Eckbereichen des Behälters 1 gebildet sein, können sich aber ohne weiteres auch über den gesamten Umfang erstrecken, oder aber nur im Bereich von zwei gegenüberliegenden Randwandungen 8.

Ferner ist vorgesehen, daß das Deckelteil 4 zur Vereinfachung der "Montage", d.h. des Aufsetzens auf das Unterteil 2, in der Verschlußlage kraftschlüssig und über mindestens eine schnappbare Form- oder Kraftformschlußverbindung 20 an dem Unterteil 2 arretierbar ist. Mehrere konkrete, konstruktive Möglichkeiten hierfür werden im folgenden anhand der einzelnen Ausführungsbeispiele erläutert.

Bei der Ausführungsform nach Fig. 1 bis 6 besitzt das Deckelteil 4 erfindungsgemäß Randstege 22, die winklig zu der Deckelwandung 10 angeordnet sind, und zwar erstrecken sich die Randstege 22 ausgehend von der Deckelwandung 10 in Richtung des Bodens 6 nach unten, so daß sie in der Verschlußlage (siehe insbesondere Fig. 6) in das Unterteil 2 eingreifen und sich dann auf dem Boden 6 abstützen sowie vorzugsweise auch zumindest annähernd vollflächig, kraftschlüssig an den Randwandungen 8 anliegen. Dabei sind demnach die Randstege 22 hinsichtlich ihrer zu der Deckelwandung 10 winkligen Anordnung an den Winkel α der schrägen Randwandungen 8 des Unterteils 2 angepaßt.Vorzugsweise ist an jedem Rand der hier insbesondere quadratischen Deckelwandung 10 ein Randsteg 22 ausgebildet, so daß das Deckelteil 4 hier folglich vier Randstege 22 besitzt. Aufgrund dieser vorteilhaften Ausgestaltung braucht das Deckelteil 4 lediglich mit den Randstegen 22 in das Unterteil 2 eingesetzt zu werden, wodurch bereits unmittelbar eine ausreichende Arretierung durch Kraftschluß gewährleistet ist.

Vorteilhafterweise sind die Randstege 22 des Deckelteils 4 umklappbar mit der Deckelwandung 10 verbunden, wobei sie in einer Ausgangslage in einer Ebene mit der Deckelwandung 10 liegen (siehe Fig. 4). Hierdurch ist in der Ausgangslage eine äußerst raumsparende Lagerung der Deckelteile 4 durch einfaches aufeinanderlegen der dann ebenen Deckelteile 4 möglich. Die Randstege 22 sind zweckmäßigerweise über Faltlinien 24 mit der Deckelwandung 10 verbunden (Fig. 4), wobei diese Faltlinien 24 durch linienförmige Materialschwächungen, z.B. durch Anritzen und/oder Perforieren oder als sog. Filmscharniere, gebildet sind. Bei der Anwendung brauchen dann lediglich die Randstege 22 umgeklappt und in das Unterteil eingeführt zu werden, wobei dann eine praktisch selbsttätige Anpassung der Winkelanordnung an die schrägen Randwandungen 8 erfolgt. Ergänzend ist in diesem Zusammenhang noch darauf hinzuweisen, daß die Deckelwandung 10 hierbei hinsichtlich ihrer Form und Größe an diejenige Fläche angepaßt ist, die in der Höhe der Ebene 16 der Deckelwandung 10 von den Randwandungen 8 des Unterteils 2 definiert bzw. umschlossen wird. Auch dies ist insbesondere in Fig. 6 deutlich zu erkennen.

Zusätzlich zu der beschriebenen Arretierung des Deckelteils 4 über die Randstege 22 ist erfindungsgemäß eine Arretierung über mindestens eine schnappbare Form-/Kraftformschlußverbindung 20 vorgesehen.Die erfindungsgemäße, dem Patentanspruch 1 entsprechende Ausführung dieser Verbindung 20 ist in den Fig. 9 und 10 sowie in den Fig. 16 bis 18 veranschaulicht und wird im folgenden noch erläutert werden.

Gemäß Fig.1 bis 6 besitzt der Behälter 1 vier etwas andersartige Verbindungen 20, die jeweils im Bereich der Quadratseiten gebildet sind und jeweils aus einer am oberen Rand der jeweiligen Randwandung 8 des Unterteils 2 gebildeten, nach oben randoffenen Ausnehmung 26 sowie einer in der Ebene der Deckelwandung 10 liegenden und sich seitlich über diese hinaus erstreckenden, insbesondere etwa ovalen Arretierlasche 28 des Deckelteils 4 bestehen. Jede randliche, schmale Ausnehmung 26 erweitert sich in ihren beiden seitlichen Endbereichen in Richtung des Bodens derart über Hinterschneidungen, daß zwei seitliche, aufeinanderzu weisende Arretiernasen 30 gebildet sind, die in der Verschlußlage des Deckelteils 4 dessen Arretierlaschen 28 jeweils "schnappend", d.h. rastend (form- oder kraftformschlüssig), umgreifen und so sicher arretieren.

Bei der Ausführungsform des Deckelteils 4 mit den Randstegen 22 sind die Arretierlaschen 28 vorteilhafterweise aus den Randstegen 22 freigeschnitten, so daß nach dem oben beschriebenen Umklappen der Randstege 22 jeweils die Arretierlaschen 28 in der Ebene der Deckelwandung 10 von dieser abstehend stehenbleiben (vgl. Fig. 3 und 4). Dementsprechend erstrecken sich die Faltlinien auch nicht über den Bereich der Arretierlaschen 28. Ferner ist zur Bildung der Ausnehmungen 26 der Randwandungen 8 vorzugsweise vorgesehen, daß in diesen Bereichen der zunächst "vollständigen" Randwandungen 8 nur die Arretiernasen 30 freigeschnitten und dann parallel zur Wandungsoberkante verlaufende Faltlinien 32 gebildet werden. Hierdurch entstehen um die Faltlinien 32 umklappbare Auflagestege 34, auf denen in der Verschlußlage das Deckelteil 4 aufliegt und zwar - siehe hierzu Fig. 6 - können die Auflagestege 34 entweder nach innen umgeklappt werden, so daß dann die Deckelwandung 10 darauf aufliegt, oder sie können nach außen umgeklappt werden, wobei dann die Arretierlaschen 28 aufliegen. Im nach innen geklappten Zustand durchgreifen die Auflagestege 34 zudem aufgrund der freigeschnittenen Arretierlaschen 28 gebildete Öffnungen 36 der Randwandungen 8 des Unterteils 2 (siehe in Fig. 6 den linken Teil).

Da die beschriebenen Form-/Kraftformschlußverbindungen 20 das Deckelteil 4 äußerst fest und sicher auf dem Unterteil 2 arretieren, können bei dieser Ausführungsform die Arretierlaschen 28 in der Verschlußlage vorteilhafterweise auch als Traggriffe für den erfindungsgemäßen Behälter 1 genutzt werden. Dies macht das Tragen des Behälters 1 besonders komfortabel, und zwar insbesondere dann, wenn es heiße Speisen enthält, denn es kann ein Anfassen des dann ebenfalls heißen Unterteils 2 vermieden werden.

Die Ausführungsform nach Fig. 7 und 8 entspricht in einigen grundsätzlichen Einzelheiten derjenigen nach Fig. 1 bis 6. Insoweit kann zu Teilen mit gleichen Bezugsziffern auf die obige Beschreibung verwiesen werden, und es werden im folgenden nur noch die Besonderheiten und Unterschiede näher erläutert.

In dieser Ausführungsform besitzt der Behälter 1 nur zwei Form-/Kraftformschlußverbindungen 20. Gemäß Fig. 7 besitzt das Deckelteil 4 hierzu im Bereich von zwei diametral gegenüberliegenden Seitenrändern jeweils eine Arretierlasche 28 sowie - im Bereich der beiden anderen Seitenränder - zwei diametral gegenüberliegende Randstege 22. Ferner sind an den die Randstege 22 aufweisenden Rändern des Deckelteils 4 Auflagelaschen 38 gebildet, die in der Ebene der Deckelwandung 10 liegend von dieser seitlich abstehen und sich in der Verschlußlage im Bereich von randlichen Ausnehmungen 40 der Randwandungen 8 des Unterteils 2 (siehe Fig. 8) auf diesem abstützen. Vorzugsweise sind die Auflagelaschen 38 - im wesentlichen analog zu den Arretierlaschen 28 der Ausführungsform nach Fig. 1 bis 6 - aus den Randstegen 22 freigeschnitten.

Gemäß Fig. 8 entspricht das Unterteil 2 im wesentlichen demjenigen der Fig. 1 bis 6, allerdings sind hier die zur Bildung der Ausnehmungen 26 freigeschnittenen Auflagestege 34 jeweils praktisch zweigeteilt mit einem mittigen, ausgesparten Zwischenraum gebildet, wobei diese Zwischenräume die Ausnehmungen 40 für die Auflagelaschen 38 bilden, wenn sich die Auflagestege 34 in ihrem noch nicht umgeklappten, in der Ebene der Randwandungen 8 liegenden Zustand befinden. Vorteilhafterweise ist demnach jede der Randwandungen 8 des Unterteils 2 identisch ausgebildet, was den wesentlichen Vorteil hat, daß das Deckelteil 4 in jeder von vier jeweils um 90° in der Ebene der Deckelwandung 10 verdrehten Stellungen (und nicht nur in zwei um 180° verdrehten Lagen) in die Verschlußlage gebracht werden kann. Es brauchen hierzu lediglich vorher die entsprechenden, dann im Bereich der Arretierlaschen 28 des Deckelteils 4 liegenden Auflagestege 34 entsprechend umgeklappt zu werden. Es sei der Vollständigkeit halber noch erwähnt, daß bei dieser Ausführungsform sowohl die Arretierlaschen 28 als auch die hierfür vorgesehenen Ausnehmungen 26 eine gegenüber Fig. 1 bis 6 größere Länge aufweisen, d.h. sich über mehr als die Hälfte der jeweiligen Kantenlänge erstrecken.

Die erfindungsgemäße, der Merkmalskombination des Anspruchs 1 entsprechende Ausführungsform der Fig. 9 und 10 unterscheidet sich von den bisher beschriebenen Ausführungen vor allem durch die Art der Form-/Kraftformschlußverbindungen 20. Hier weist das Deckelteil 4 (Fig. 9) erfindungsgemäß an seinen Rändern jeweils mehrere, insbesondere pro Rand vier, in der Ebene der Deckelwandung 10 liegende und von diesem seitlich abstehende Einsteckansätze 42 auf. Für jeden dieser Ansätze 42 besitzt das Unterteil 2 (Fig. 10) in dem entsprechenden, oberen Bereich der Randwandungen 8 eine Schlitzöffnung bzw. ein Arretierloch 44. Diese Arretierlöcher 44 sind in dieser Ausführung vorzugsweise jeweils etwa halbkreisförmig ausgebildet, wobei ein kreisbogenförmiger Lochrand nach oben weist und ein geradliniger Lochrand eine untere Auflage für den jeweiligen Arretieransatz 42 bildet. Aufgrund der schrägen Anordnung der Randwandungen 8 kann das Deckelteil 4 einfach in das Unterteil 2 hineingedrückt werden, wobei dann unter geringfügiger elastischer Verformung jeder Arretieransatz 42 in eines der Arretierlöcher 44 einrastet ("einschnappt"). Wie in Fig. 9 dargestellt ist, besitzt das Deckelteil 4 auch erfindungsgemäße Randstege 22, die im wesentlichen der Ausführung nach Fig. 1 bis 6 entsprechen. Dabei sind dann in analoger Weise die Arretieransätze 42 aus den Randstegen 22 freigeschnitten.

Es werden nun bestimmte Einzelheiten erläutert, die die meisten der dargestellten Ausführungsformen gleichermaßen betreffen.

Das Unterteil 2 und das Deckelteil 4 können mit Vorteil jeweils als einstückiges Formteil gebildet sein. Hierzu eignen sich vor allem Kunststoffe, wie beispielsweise Styropor. Allerdings können hierzu grundsätzlich auch Materialien auf Papier- oder Kartonbasis oder auch Metalle, wie insbesondere Aluminium verwendet werden.

In den dargestellten, bevorzugten Ausführungsformen sind jedoch das Unterteil 2 und das Deckelteil 4 jeweils aus einem einstückigen, ursprünglich ebenen Zuschnitt 56 bzw. 58 aus einem faltbaren Material gebildet. Dabei besitzt ein Teil der Randwandungen 8 des Unterteils 2 zur Verbindung mit der jeweils angrenzenden Randwandung 8 in den Eckbereich des Unterteils 2 Verbindungslaschen 60, die mit den entsprechenden Randwandungen 8 über Faltlinien 62 verbunden sind. Zum Herstellen der oben beschriebenen, gebrauchsbereiten Form des Unterteils 2 werden die über Faltlinien 63 (Fig. 2) mit dem Boden 6 verbundenen Randwandungen 8 hochgefaltet, und die Verbindungslaschen 60 werden nach innen eingeschlagen. Die Verbindung erfolgt dann in der Stellung, in der die Randwandungen 8 den gewünschten Winkel α mit dem Boden 6 einschließen. Dabei können die Randwandungen über die Verbindungslaschen 60 verklebt, verschweißt, vernietet, geklammert und/oder zusammengesteckt sein, wobei die Verbindungslaschen 60 vorzugsweise innenliegend innerhalb des Aufnahmeraums 9 angeordnet sind. Für bestimmte Speisen sollte hier natürlich eine flüssigkeitsdichte Verbindung gewährleistet sein; demgegenüber wäre dies z.B. für Pizzas oder andere "feste" Waren (Gegenstände) nicht unbedingt erforderlich. Als Material für den Behälter 1 eignet sich hierbei insbesondere Karton, Pappe, Wellpappe oder Kunststoff. Vorzugsweise ist dann zumindest das Unterteil 2 innenseitig mit Aluminium, Pergament oder einem ähnlichen lebensmittelneutralen bzw. -unbedenklichen Material kaschiert. Wird als Material Karton bzw. Pappe verwendet, so liegt die Materialstärke vorzugsweise im Bereich von 280 bis 1.000 g/m².

Alle vorhandenen und oben bereits beschriebenen Faltlinien der Zuschnitte 56, 58 werden als linienförmige Materialverdünnungen bzw. -schwächungen beispielsweise durch Anritzen und/oder Perforieren gebildet. Die Verbindungslaschen 60 werden aus dem Zuschnitt 56 freigeschnitten; in Fig. 2 sind entsprechende Freischnitte 64 der Deutlichkeit halber mit etwas übertriebener Breite dargestellt.

Bei bestimmten Speisen, insbesondere bei Pizza, kann es vorteilhaft sein, wenn durch die Wärme entstehender Dunst nach außen entweichen kann. Zu diesem Zweck besitzt insbesondere das Deckelteil 4 mindestens ein Luftloch 66, wie es beispielsweise in Fig. 4 und 5 angedeutet ist.

Der erfindungsgemäße Behälter 1 ist hinsichtlich seiner Form, d.h. hinsichtlich des Volumens des Aufnahmeraums 9, an die jeweils aufzunehmende Ware angepaßt. Beispielsweise ist der Behälter zur Aufnahme von Pizzas in Anpassung an deren Form und Größe entsprechend flach (niedrig) ausgebildet, wie dies aus den Fig. 1 bis 15 zu erkennen ist; bei diesen Ausführungen dient der Behälter 1 jeweils zur Aufnahme einer einzelnen, üblicherweise kreisförmigen Pizza mit der hierfür üblichen Größe.

Im Falle der Ausführung nach Fig. 11 bis 15 ist der Behälter 1 ebenfalls vor allem für Pizza geeignet, besitzt aber eine größere, rechteckige Grundform, so daß darin sogenannte "Party-Pizza" mit größerer, z.B. rechteckiger Form verpackt werden kann. Im übrigen entspricht diese Ausführungsform nach Fig. 11 bis 15 - was die Verbindung zwischen Unterteil 2 und Deckelteil 4 betrifft - weitgehend derjenigen der Fig. 7 und 8, wobei die Arretierlaschen 28 des Deckelteils 4 - wie im dargestellten Beispiel - an den Schmalseiten des Behälters 1 oder aber an den Längsseiten ausgebildet sein können. Bei dieser Ausführung sind nun aber noch einige Besonderheiten verwirklicht, die nun erläutert werden sollen.

Das Unterteil 2 ist allein durch Falten aus dem in Fig. 13 dargestellten, ursprünglich ebenen Zuschnitt 56 gebildet. Zum Verbinden der Randwandungen 8 in den Eckbereichen des Unterteils 2 besitzt dieses im Bereich von zwei gegenüberliegenden Randwandungen 8 - hier beispielhaft an den Schmalseiten - jeweils eine sich an den oberen Rand 12 anschließende Fixierlasche 90. Die beiden anderen Randwandungen 8 weisen jeweils zwei Verbindungslaschen 60 auf, wie sie oben bereits grundsätzlich beschrieben wurden. Zum Auffalten werden die Randwandungen 8 in Richtung der in Fig.13 eingezeichneten Pfeile 92 in ihre gewünschte Winkelanordnung hochgefaltet, und zwar nach Umknicken der Verbindungslaschen 60 in Pfeilrichtung 93 nach innen, und die Fixierlaschen 90 werden danach um die dann an diesen Randwandungen 8 anliegenden Verbindungslaschen 60 herum in Pfeilrichtung 94 um etwa 180° herumgefaltet. Dabei besitzen die Fixierlaschen 90 vorzugsweise stegartige Halteansätze 96, die in der umgeklappten Lage in Schlitze 98 des Bodens 6 eingreifen. Hierdurch sind die Fixierlaschen 90 in ihrer umgeklappten Lage arretiert. In diesem Zustand sind dann folglich die Verbindungslaschen 60 jeweils zwischen einer Randwandung 8 und einer der Fixierlaschen 90 so angeordnet, daß die jeweils benachbarten Randwandungen 8 auf diese Weise zusammengehalten werden. Eine zusätzliche Verbindung, wie beispielsweise Verkleben, Klammern oder dergleichen, ist hierdurch vorteilhafterweise entbehrlich.

Es ist ferner bei dieser Ausführungsform vorteilhaft, wenn im Bereich der Fixierlaschen 90 auf Höhe der Ebene 16 der Deckelwandung 10 Aufnahmeöffnungen 100 gebildet sind, in die Halteansätze 102 des Deckelteils 4 in dessen mit dem Unterteil 2 verbundenen Lage eingreifen. Hierdurch sind praktisch zusätzliche Formschlußverbindungen 20 gebildet, die vorzugsweise in den Eckbereichen des Behälters 1 angeordnet sind (vgl. hierzu insbesondere Fig. 11, 12 und 14).

Das Deckelteil 4 dieser Ausführung gemäß Fig. 11 bis 15 besitzt - wie bereits beschrieben, zwei gegenüberliegende, nach unten in das Unterteil 2 eingreifende Randstege 22. Hierbei sind jeweils weitere schnappbare Form-/Kraftformschlußverbindungen 20 dadurch gebildet, daß jeder dieser Randstege 22 eine ihn unterbrechende Ausnehmung 104 aufweist. In den entsprechenden Bereichen der Randwandungen 8 sind freigeschnittene, nach innen in das Unterteil ragende Auflagestege 34 gebildet, wobei jeweils in den Endbereichen jeder Ausnehmung 104 des Randsteges 22 Arretiernasen 106 gebildet sind, die in der Verschlußlage des Deckelteils 4 jeweils den Auflagesteg 34 des Unterteils 2 rastend umgreifen.

Bei der weiteren, in den Figuren 16 bis 18 veranschaulichten Ausführungsform des Behälters 1 besitzt dieser bzw. sein Unterteil 2 jeweils eine größere Höhe, wodurch er zur Aufnahme von größervolumigen Waren, wie beispielsweise auch Schuhen oder dergleichen, geeignet ist. Aber auch hierbei besitzt jeweils das Unterteil 2 die nach außen divergierenden Randwandungen 8, so daß eine raumsparende, sichere Stapelbarkeit von mehreren Unterteilen 2 im leeren Zustand auch hier gewährleistet ist. Des weiteren ist bei dieser Ausführungsform auch das erfindungsgemäße Merkmal der "nach unten versetzt" angeordneten Deckelwandung 10 und die sich daraus ergebende gute und verrutschsichere Stapelbarkeit auch im geschlossenen Zustand des Behälters 1 gewährleistet. Nun sind aber bei diesen Ausführungsformen noch eine Vielzahl von besonderen Merkmalen und Ausführungsvarianten verwirklicht, die im folgenden erläutert werden sollen.

Gemäß Fig. 16 bis 18 ist nicht nur das Unterteil 2, sondern - in Abweichung von der im Anspurch 1 enthaltenen Merkmalskombination - auch das Deckelteil 4 in einer vorgefertigten, "quasi-konisch erweiterten" Form mit vier sich nach oben und dabei mit einem dem Unterteil 2 entsprechend gewählten Winkel α schräg nach außen divergierend erstreckenden Randstegen 22a ausgebildet, die jeweils in den Eckbereichen des Deckelteils 4 über Verbindungslaschen 108 paarweise miteinander verbunden sind. Mehrere Deckelteile 4 lassen sich somit analog zum Unterteil 2 in leerem Zustand durch Ineinandersetzen stapeln. Es ist aber möglich, daß das Deckelteil 4 einerseits zwei erfindungsgemäß nach unten ragende Randstege 22, andererseits aber zusätzlich auch zwei nach oben ragende Randstege 22a aufweist. Zum Arretieren des Deckelteils 4 in der Verschlußlage ist - erfindungsgemäß - vorgesehen, daß die Deckelwandung 10 mindestens zwei gegenüberliegende, in der gleichen Ebene liegende Einsteckansätze 110 besitzt, die in der Verschlußlage Schlitzöffnungen 112 der entsprechenden Randwandungen 8 durchgreifen (s. Fig. 18). Zusätzlich dazu ist vorzugsweise vorgesehen, daß das Unterteil im Bereich von insbesondere zwei gegenüberliegenden Randwandungen 8 jeweils eine sich an deren oberen Rand 12 anschließende Umklapplasche 114 aufweist, wobei jede dieser Umklapplaschen 113 in der Verschlußlage des Deckelteils 4 um einen der nach oben ragenden Randstege 22a des Deckelteils 4 herum in Richtung der in Fig. 16 eingezeichneten Pfeile 116 um 180° umklappbar und dabei vorzugsweise in dieser umgeklappten Fixierlage arretierbar ist. Dies wird bevorzugt dadurch erreicht, daß jede Umklapplasche 114 mit dem Deckelteil 4 verrastbar ist. Hierzu ist es zweckmäßig, wenn die Umklapplaschen 114 Halteansätze 118 aufweisen, die in Schlitzausnehmungen 120 des Deckelteils 4 bzw. der Deckelwandung 10 eingreifen (s. hierzu insbesondere Fig. 17).

Es ist noch zu erwähnen, daß - falls dies aus bestimmten Gründen gewünscht wird - es bei dem "quasi-konisch vorgefertigten" Unterteil 2 (vgl. z.B. Fig. 1) natürlich auch möglich ist, dieses über ausgehend von den unteren Eckbereichen schräg verlaufende Faltlinien der Randwandungen 8 derart zu falten, daß dann die Randwandungen 8 im wesentlichen flach auf dem Boden 6 aufliegen. Mehrere Unterteile 2 könnten dann flach aufeinanderliegend gestapelt werden. Entsprechendes gilt auch für die vorgefertigten Ausführungen des Deckelteils 4; vgl. hierzu z.B. Fig. 16.

Es sei nochmals darauf hingewiesen, daß der Boden 6 und die Deckelwandung 10 auch mit jeder anderen Flächenform als den dargestellten quadratischen oder rechteckigen Formen ausgebildet sein können, beispielsweise kreisförmig, halbkreisförmig, oval, polygonal oder dergleichen. Ferner kann das Unterteil 2 mit praktisch beliebigem Aufnahmevolumen (Grundfläche und Höhe) ausgebildet sein. Zudem können die einzelnen Merkmale des Unterteils 2 und des Deckelteils 4 auch - im Rahmen der im Anspruch 1 enthaltenen Merkmalskombination - zwischen den einzelnen Ausführungsbeispielen in jeder geeigneten bzw. gewünschten Kombination angewendet werden. Bei den Ausführungen mit rechteckiger Grundform können natürlich alle Einzelmerkmale, die bezüglich einer Behälter-Längsseite offenbart sind, auch an einer Schmalseite vorgesehen sein und umgekehrt. Beispielsweise können die in den Fig. 16 bis 18 an den Längsseiten dargestellten Umklapplaschen 114 durchaus auch an den Schmalseiten angeordnet sein. Schließlich sei noch darauf hingewiesen, daß - obwohl in allen Ausführungsbeispielen das Unterteil 2 und das Deckelteil 4 als separate Teile dargestellt sind - es durchaus auch möglich wäre, das Deckelteil 4 einstückig mit dem Unterteil 2 auszubilden, und zwar insbesondere die Deckelwandung 10 im Bereich eines oberen Randes 12 mit einer der Randwandungen 8 zu verbinden.

## Patentansprüche

1. Behälter (1) zur Aufnahme von Waren, bestehend aus einem schalenartigen Unterteil (2) und einem Deckelteil (4), wobei das Unterteil (2) einen Boden (6) sowie Randwandungen (8) aufweist, die einen Aufnahmeraum (9) umfänglich begrenzen und sich ausgehend vom Rand des Bodens (6) von diesem weg nach oben und zumindest teilweise in einem stumpfen Winkel α > 90° zum Boden (6) schräg nach außen divergierend erstrecken sowie mit ihren oberen Rändern (12) eine obere Behälteröffnung begrenzen, und wobei das Deckelteil (4) mit einer im wesentlichen ebenen Deckelwandung (10) in einer Verschlußlage den Aufnahmeraum des Unterteils (2) im wesentlichen nach oben abdeckt, wobei das Deckelteil (4) in der Verschlußlage kraftschlüssig und/oder über mindestens eine schnappbare Form- oder Kraftformschlußverbindung (20) derart an dem Unterteil (2) arretierbar ist, daß die Deckelwandung (10) in der Verschlußlage in einer Ebene (16) liegt, die im Bereich zwischen einer von den oberen Rändern (12) zumindest eines Teils der Randwandungen (8) definierten Ebene (14) der Behälteröffnung einerseits und dem Boden (6) andererseits angeordnet ist, so daß zumindest ein Teil der Randwandungen (8) bereichsweise über die Deckelwandung (10) hinaus nach oben ragende Randstege (18) bildet, und wobei das Deckelteil (4) mindestens zwei einander diametral gegenüberliegende, winklig zu der Deckelwandung (10) angeordnete Randstege (22) aufweist, die in der Verschlußlage kraftschlüssig in das Unterteil (2) eingreifen und sich am Boden (6) abstützen,
**dadurch gekennzeichnet,** daß zum Arretieren des Deckelteils (4) in der Verschlußlage die Deckelwandung (10) mindestens zwei gegenüberliegende, in der Ebene der Deckelwandung (10) liegende Einsteckansätze (42) aufweist, die in der Verschlußlage in Öffnungen (44) der entsprechenden Randwandungen (8) des Unterteils (2) eingreifen.

2. Behälter nach Anspruch 1,
**dadurch gekennzeichnet,** daß die Randstege (22) des Deckelteils (4) umklappbar mit der Deckelwandung (10) verbunden sind, wobei sie in einer Ausgangslage in einer Ebene mit der Deckelwandung (10) liegen.

3. Behälter nach Anspruch 1 oder 2,
**dadurch gekennzeichnet,** daß sich die Randstege (22) des Deckelteils (4) ausgehend von der Deckelwandung (10) in Richtung des Bodens (6) nach unten erstrecken und vorzugsweise in Anpassung an die Winkelstellung der Randwandungen (8) des Unterteils (2) im wesentlichen vollflächig, kraftschlüssig an diesen anliegen und/oder form- oder kraftformschlüssig mit den Randwandungen (8) zusammenwirken sowie vorzugsweise mit ihren freien, unteren Endkanten auf dem Boden (6) aufsitzen.

4. Behälter nach einem oder mehreren der Ansprüche 1 bis 3,
**dadurch gekennzeichnet,** daß das Deckelteil (4) mindestens zwei gegenüberliegende Randstege (22a) aufweist, die sich ausgehend von der Deckelwandung (10) vom Boden (6) weg nach oben erstrecken und in Anpassung an die Winkelstellung der Randwandungen (8) des Unterteils (2) im wesentlichen vollflächig kraftschlüssig an diesen anliegen, wobei die Randstege (22a) vorzugsweise eine derartige Höhe aufweisen, daß sie in der Verschlußlage des Deckelteils (4) zumindest annähernd bündig mit den die obere Behälteröffnung begrenzenden Randwandungen (8) des Unterteils (2) abschließen.

5. Behälter nach einem oder mehreren der Ansprüche 1 bis 4,
**dadurch gekennzeichnet,** daß das Unterteil (2) im Bereich mindestens einer der Randwandungen (8) eine sich an deren oberen Rand (12) anschließende Umklapplasche (114) aufweist, die in der Verschlußlage des Deckelteils (4) um einen der sich in die dem Boden (6) des Unterteils (2) abgekehrte Richtung nach oben erstreckenden Randstege (22a) des Deckelteils (4) herum umklappbar und vorzugsweise in dieser umgeklappten Fixierlage arretierbar, insbesondere mit dem Deckelteil (4) verrastbar ist.

6. Behälter nach einem oder mehreren der Ansprüche 1 bis 5,
**dadurch gekennzeichnet,** daß der Boden (6) des Unterteils (2) und die Deckelwandung (10) des Deckelteils (4) jeweils eine rechteckige oder quadratische Flächenform aufweisen, wobei das Unterteil (2) vier Randwandungen (8) besitzt, und wobei vorzugsweise jede der vier Randwandungen (8) mit dem Boden (6) einen stumpfen Winkel (α) einschließt.

7. Behälter nach einem oder mehreren der Ansprüche 1 bis 6,
**dadurch gekennzeichnet,** daß das Unterteil (2) aus einem einstückigen, ursprünglich ebenen Zuschnitt (56) aus einem faltbaren Material gebildet ist, wobei die Randwandungen (8) zur gegenseitigen Verbindung in Eckbereichen des Unterteils (2) Verbindungslaschen (60) aufweisen sowie über Faltlinien (63) mit dem Boden (6) verbunden sind.

8. Behälter nach Anspruch 7,
**dadurch gekennzeichnet,** daß die Randwandungen (8) über die Verbindungslaschen (60) verklebt, verschweißt, vernietet, geklammert und/oder zusammengesteckt sind.

9. Behälter nach Anspruch 7,
**dadurch gekennzeichnet,** daß zum Verbinden der Randwandungen (8) in jedem Eckbereich des Unterteils (2) die mit einer der Randwandungen (8) insbesondere einstückig verbundene Verbindungslasche (60) zwischen der benachbarten Randwandung (8) und einer mit dieser insbesondere einstückig verbundenen, umklappbaren Fixierlasche (90) fixiert angeordnet ist, wobei vorzugsweise die Fixierlasche (90) in ihrer so umgeklappten Fixierlage insbesondere durch Verrasten arretierbar ist.

10. Behälter nach einem oder mehreren der Ansprüche 1 bis 9,
**dadurch gekennzeichnet,** daß das Deckelteil (4) aus einem einstückigen, ursprünglich ebenen Zuschnitt (58) aus einem faltbaren Material gebildet ist.

11. Behälter nach einem oder mehreren der Ansprüche 1 bis 6,
**dadurch gekennzeichnet,** daß das Unterteil (2) und/oder das Deckelteil (4) jeweils als einstückiges Formteil, insbesondere aus Kunststoff oder Aluminium, gebildet sind/ist.

## Claims

1. A container (1) for receiving goods, comprising a dish-like bottom part (2) and a lid part (4), the bottom part (2) having a base (6) and marginal walls (8) which peripherally delimit a receiving space (9) and, starting from the margin of the base (6), extend upwards away from the base (6), at least partly diverging obliquely outwards at an obtuse angle α > 90° to the base (6), and by means of their upper margins (12) delimit an upper container opening, and the lid part (4), by means of a substantially planar lid wall (10), in a closure position covering the receiving space of the bottom part (2) substantially upwardly, the lid part (4) being lockable in the closure position with force fit and/or by way of at least one clip-type form-fitting or force/form-fitting connection (20) to the bottom part (2) such that, in the closure position, the lid wall (10) lies in a plane (16) which is arranged in the region between a plane (14) of the container opening defined by the upper margins (12) of at least some of the marginal walls (8), on the one hand, and the base (6), on the other hand, so that at least some of the marginal walls (8) form marginal webs (18) which, in some regions, project upwardly beyond the lid wall (10), and the lid part (4) having at least two mutually diametrically opposing marginal webs (22) which are arranged at an angle to the lid wall (10) and, in the closure position, engage with force fit in the bottom part (2) and are supported against the base (6), characterized in that, to lock the lid part (4) in the closure position, the lid wall (10) has at least two opposing insertion lugs (42) which lie in the plane of the lid wall (10) and, in the closure position, engage in openings (44) in the corresponding marginal walls (8) of the bottom part (2).

2. A container according to Claim 1, characterized in that the marginal webs (22) of the lid part (4) are foldably connected to the lid wall (10), these marginal webs (22) lying in the same plane as the lid wall (10), in an initial position.

3. A container according to Claim 1 or 2, characterized in that the marginal webs (22) of the cover part (4) extend, starting from the lid wall (10), downwards in the direction of the base (6) and bear, preferably matched to the angular position of the marginal walls (8) of the bottom part (2), substantially over their full surface with force fit against the latter, and/or cooperate with form fit or with force/form fit with the marginal walls (8) and are preferably seated by means of their free lower terminal margins on the base (6).

4. A container according to one or more of Claims 1 to 3, characterized in that the lid part (4) has at least two opposing marginal webs (22a) which, starting from the lid wall (10), extend upwardly away from the base (6) and, matched to the angular position or the marginal walls (8) of the bottom part (2), bear substantially over their full surface with force fit against the marginal walls (8), the marginal webs (22a) preferably having a height such that, in the closure position of the lid part (4), they end at least approximately flush with the marginal walls (8) of the bottom part (2) delimiting the upper container opening.

5. A container according to one or more of claims 1 to 4, characterized in that the bottom part (2) has in the region of at least one or the marginal walls (8) a fold tab (114) which adjoins the upper margin (12) thereof and which, in the closure position of the lid part (4), may be folded around one or the marginal webs (22a) of the lid part (4) extending upwards in the direction remote from the base (6) of the bottom part (2), and may be locked preferably in this folded fixing position, in particular may be latched to the lid part (4).

6. A container according to one or more of Claims 1 to 5, characterized in that the base (6) of the bottom part (2) and the lid wall (10) of the lid part (4) each have a rectangular or square surface shape, the bottom part (2) having four marginal walls (8), and preferably each of the four marginal walls (8) forming an obtuse angle (α) with the base (6).

7. A container according to one or more of Claims 1 to 6, characterized in that the bottom part (2) is formed from a one-piece, originally planar blank (56) of a foldable material, the marginal walls (8) having connection tabs (60) for mutual connection in corner regions of the bottom part (2) and being connected to the base (6) by way of fold lines (63).

8. A container according to Claim 7, characterized in that the marginal walls (8) are glued, welded, riveted, stapled and/or pushed together by way of the connection tabs (60).

9. A container according to Claim 7, characterized in that to connect the marginal walls (8) in each corner region of the bottom part (2) the connection tab (60) connected, in particular in one piece, to one of the marginal walls (8) is arranged fixed between the adjacent marginal wall (8) and a foldable fixing tab (90) which is connected in particular in one piece to this marginal wall (8), preferably the fixing tab (90) being lockable, in particular by latching, in its fixing position folded in this manner.

10. A container according to one or more of Claims 1 to 9, characterized in that the lid part (4) is formed from a one-piece, originally planar blank (58) of a foldable material.

11. A container according to one or more of Claims 1 to 6, characterized in that the bottom part (2) and/or the lid part (4) are each formed as a one-part moulding, in particular of synthetic material or aluminium.

## Revendications

1. Récipient (1) pour loger des produits, comprenant une partie inférieure en forme de coupelle (2), et une partie formant couvercle (4), la partie inférieure (2) comportant un fond (6) et des parois de bord (8) qui délimitent la périphérie d'un espace de logement (9) et divergent obliquement vers l'extérieur à partir du bord du fond (6) en formant au moins partiellement avec ce fond (6) un angle obtus α > 90°, les bords supérieurs (12) de ces parois délimitant une ouverture supérieure du récipient, une paroi (10) sensiblement plane de la partie de couvercle (4) couvrant sensiblement, en position fermeture, par le haut, l'espace de logement de la partie inférieure (2), ladite partie de couvercle (4) pouvant être bloquée en position de fermeture sur la partie inférieure (2) par force et/ou par au moins une liaison encliquetable par la forme, ou par la forme et la force (20), de manière à ce qu'en position de fermeture, la paroi de couvercle (10) soit située dans un plan (16) agencé dans la région entre d'une part un plan défini par les bords supérieurs (12) d'au moins une partie des parois de bord (8) de l'ouverture du récipient, et d'autre part, le fond (6), de manière à ce qu'au moins une partie des parois de bord (8) forme des nervures de bord (18) dont les portions s'étendent vers le haut au-delà de la paroi de couvercle (10), la partie de couvercle (4) présentant au moins deux nervures de bord (22) diamétralement opposées et disposées sous un certain angle par rapport à la paroi de couvercle (10), ces nervures s'engageant en position de fermeture par force dans la partie inférieure (2), et s'appuyant sur le fond (6),
caractérisé en ce que, pour le blocage de la partie de couvercle (4) en position de fermeture, la paroi de couvercle (10) présente au moins deux embouts d'engagement (42) situés mutuellement en regard dans le plan de la paroi de couvercle (10), ces embouts s'engageant en position de fermeture dans les ouvertures (44) des parois de bord (8) respectives de la paroi inférieure (2).

2. Récipient selon la revendication 1,
caractérisé en ce que les nervures de bord (22) de la partie de couvercle (4) sont reliées à la paroi de couvercle (10) de manière à pouvoir être rabattues, ces nervures étant situées dans une position initiale dans le même plan que la paroi de couvercle (10).

3. Récipient selon la revendication 1 ou 2,
caractérisé en ce que les nervures de bord (22) de la partie de couvercle (4) s'étendent vers le bas en partant de la paroi de couvercle (10), dans la direction du fond (6), et que, pour s'adapter à l'orientation sous un certain angle des parois de bord (8) de la partie inférieure (2), ces nervures (22) sont appliquées de préférence sur les parois de bord sensiblement par toute leur surface et par force, et/ou coopèrent avec les parois de bord (8) par leur forme ou par leur forme et par force, et que leurs bords terminaux libres inférieurs reposent de préférence sur le fond (6).

4. Récipient selon l'une ou plusieurs des revendictions 1 à 3,
caractérisé en ce que la partie de couvercle (4) présente au moins deux nervures de bord (22a) mutuellement en regard qui s'étendent vers le haut en partant de la paroi de couvercle (10), à l'opposé du fond (6) et qui, pour s'adapter à l'orientation sous un certain angle des parois de bord (8) de la partie inférieure (2), sont appliquées par force sensiblement par toute leur surface sur ces parois, les nervures de bord (22a) ayant de préférence une hauteur telle qu'en position de fermeture de la partie de couvercle (4), elles soient au moins sensiblement alignées avec les parois de bord (8) de la partie inférieure (2) qui délimitent l'ouverture supérieure du récipient.

5. Récipient selon l'une ou plusieurs des revendications 1 à 4,
caractérisé en ce que la partie inférieure (2) présente dans la région d'au moins l'une des parois de bord (8) une patte de rabattement (114) prolongeant le bord supérieur (12) de cette paroi, cette patte pouvant, dans la position de fermeture de la partie de couvercle (4), être rabattue autour de l'une des nervures (22a) de la partie de couvercle (4) qui s'étendent vers le haut, dans la direction opposée au fond (6) de la partie inférieure (2), et pouvant de préférence être arrêtée dans cette position de fixation rabattue, en particulier être verrouillée avec la partie de couvercle (4).

6. Récipient selon l'une ou plusieurs des revendications 1 à 5,
caractérisé en ce que le fond (6) de la partie inférieure (2) et la paroi de couvercle (10) de la partie de couvercle (4) présentent respectivement une surface rectangulaire ou carrée, la partie inférieure (2) présentant quatre parois de bord (8), chacune de ces quatre parois de bord (8) formant avec le fond (6) un angle obtus (α).

7. Récipient selon l'une ou plusieurs des revendications 1 à 6,
caractérisé en ce que la partie inférieure (2) est formée dans une seule pièce découpée, initialement plane (56) en une matière pliable, les parois de bord (8) présentant pour leur assemblage entre elles dans des régions angulaires de la partie inférieure (2), des pattes d'assemblage (60), et étant reliées au fond (6) par des lignes de pliage (63).

8. Récipient selon la revendication 7,
caractérisé en ce que les parois de bord (8) sont collées, soudées, rivetées, agrafées et/ou emboîtées entre elles au moyen de pattes d'assemblage (60).

9. Récipient selon la revendication 7,
caracérisé en ce que, pour assembler les parois de bord (8), dans chaque région angulaire de la partie inférieure (2), la patte d'assemblage (60) reliée, de préférence solidarisée, à l'une des parois de bord (8), est disposée entre la paroi de bord voisine (8), et une patte de fixation (90) rabattable, de préférence solidarisée à cette paroi, la patte de fixation (90) pouvant de préférence être arrêtée dans sa position de fixation ainsi obtenue, en particulier par verrouillage.

10. Récipient selon l'une ou plusieurs des revendications 1 à 9,
caractérisé en ce que la partie de couvercle (4) est formée dans une seule pièce découpée (58), initialement plane en une matière pliable.

11. Récipient selon l'une ou plusieurs des revendications 1 à 6,
caractérisé en ce que la partie inférieure (2) et/ou la partie de couvercle (4) sont respectivement des éléments moulés d'une pièce en particulier en une matière synthétique ou en aluminium.
